# FASCICULE DE BREVET EUROPEEN

(11) **EP 3 085 444 B1**
(45) Date de publication et mention de la délivrance du brevet: **08.03.2023**
(21) Numéro de dépôt: 16166022.0
(22) Date de dépôt: 19.04.2016
(51) Int. Cl.: B01L 3/00

(54) **DISPOSITIF MICROFLUIDIQUE DE CONTRÔLE D'ÉCOULEMENT D'UN FLUIDE**
MIKROFLUIDVORRICHTUNG ZUR FLIESSKONTROLLE EINES FLUIDS
MICROFLUIDIC DEVICE FOR CONTROLLING THE FLOW OF A FLUID

(30) Priorité: 20.04.2015 FR 1553487
(43) Date de publication de la demande: 26.10.2016
(73) Titulaire: Commissariat à l'Énergie Atomique et aux Énergies Alternatives, 75015 Paris (FR)
(72) Inventeur: DEN DULK, Remco, 38120 Saint Egreve (FR); FOUILLET, Yves, 38340 Voreppe (FR)
(74) Mandataire: Brevalex

(56) Documents cités:
- US-A1- 2006 076 068
- US-A1- 2007 166 199
- US-A1- 2010 303 687
- US-A1- 2012 064 597
- US-A1- 2013 130 262
- US-A1- 2013 156 658

## Description

### DOMAINE TECHNIQUE

La présente invention concerne les dispositifs microfluidiques du type biopuces, et plus particulièrement, un dispositif microfluidique de contrôle et d'enchaînement de plusieurs étapes d'écoulement d'un fluide et un procédé d'analyse mis en oeuvre par un tel dispositif.

L'invention trouve des applications dans de nombreux domaines, comme entres autres les domaines de la recherche médicale, de la biologie et de la pharmaceutique.

### ETAT DE LA TECHNIQUE ANTERIEURE

Un dispositif microfluidique pouvant enchaîner plusieurs étapes d'écoulement d'un fluide est connu dans le domaine des microsystèmes d'analyse médicale ou chimique.

En effet, la demande de brevet FR 2897282 décrit un procédé de contrôle de l'avancée d'un liquide dans un composant microfluidique comprenant une pluralité de zones de réaction ainsi qu'une pluralité de vannes passives exploitant des forces de capillarité permettant de bloquer le fluide entre les zones de réaction. Le contrôle de l'avancée du liquide s'effectue par le contrôle de la pression en amont et en aval du composant. Une impulsion en pression permet de débloquer une vanne et de permettre l'avancée du liquide.

Toutefois, en exploitant des forces de capillarité afin de faire avancer le liquide, la réussite du blocage/déblocage est dépendante des propriétés de mouillage des parois avec le liquide utilisé. Plus précisément, les paramètres tels que les géométries des vannes et des zones de réaction, les états de surfaces ou les propriétés de mouillage doivent être finement déterminés ce qui complique la réalisation du dispositif. En particulier, l'ajout ou la suppression d'agent mouillant nécessaire à un protocole biologique donné peut être incompatible avec le principe de base des vannes de blocage.

L'objet de la présente invention est, par conséquent, de remédier aux inconvénients précités en proposant un dispositif microfluidique de contrôle d'écoulement d'un fluide parfaitement adapté à un protocole chimique ou biologique et très simple à réaliser.

US 2012/064597, US 2013/130262, US 2007/166199 et US 2006/076068 décrivent d'autres exemples de dispositifs microlfuidiques de contrôle d'écoulement d'un fluide.

### EXPOSÉ DE L'INVENTION

L'invention a pour objet un dispositif microfluidique de contrôle d'écoulement d'au moins un fluide d'intérêt, comportant
- un premier substrat (11) ayant une première surface microfluidique (111),
- un deuxième substrat (13) ayant une deuxième surface microfluidique (131),
- une membrane déformable (15) disposée entre lesdites première et deuxième surfaces microfluidiques,
- au moins une suite de cavités (51) formée sur l'une ou l'autre des première et deuxième surfaces microfluidiques et délimitant avec ladite membrane (15) une suite de chambres microfluidiques, ladite membrane déformable étant apte à être déformée au niveau de chaque chambre microfluidique pour être plaquée contre une partie de la première surface microfluidique (111) ou contre une partie de la deuxième surface microfluidique (131) permettant ainsi de commuter l'état de chaque chambre microfluidique (5) entre un premier état fermé bloquant l'écoulement du fluide d'intérêt et un second état ouvert allouant un volume calibré à ladite chambre, les volumes des chambres microfluidiques à l'état ouvert étant identiques, la membrane étant adaptée pour ouvrir ou bloquer le passage du fluide ainsi que pour pomper le fluide depuis une chambre vers au moins une autre chambre, les volumes des différentes chambres à l'état ouvert étant identiques, et
- au moins une suite de canaux microfluidiques de communication (25) formée sur l'une ou l'autre des première et deuxième surfaces microfluidiques, ladite suite de canaux microfluidiques reliant de manière séquentielle ladite suite de chambres microfluidiques, ladite au moins une suite de canaux microfluidiques de communication (25) présentant un volume plus petit que celui de ladite au moins une suite de cavités (51).

Ainsi, les chambres microfluidiques permettent elles-mêmes de faire déplacer un fluide selon une séquence d'opérations bien maîtrisée sans recourir ni à des vannes subsidiaires ni à des pompes et sans dépendre de l'état des surfaces ou propriétés de mouillage des parois desdites chambres. De plus, ce dispositif permet d'avoir un grand nombre de chambres réactionnelles avec des volumes identiques bien calibrés ne nécessitant aucun moyen de mesure tout en minimisant les volumes morts. Ceci permet de transporter de manière facile et précise de(s) volume(s) calibrés de fluide(s) dans le but d'intégrer un protocole fluidique. Ce dispositif est très simple à construire et à utiliser tout en étant très précis. En particulier, la membrane déformable a une double fonction, à savoir une fonction de vanne et de pompe. En effet, elle sert à la fois à bloquer le fluide dans les chambres microfluidiques et à pomper (ou aspirer) le fluide d'une chambre à une autre. Elle permet un actionnement simple et contrôlé de l'état de chaque chambre et permet alors le déplacement d'un liquide de chambre en chambre par un actionnement successif des chambres entre état fermé et état ouvert.

Avantageusement, au moins une des chambres microfluidiques contient un réactif embarqué (de préférence séché ou lyophilisé) adapté pour réagir avec le fluide d'intérêt.

Ainsi, de chambre en chambre, le fluide d'intérêt se mélange au(x) réactif(s) qui est (sont) déjà présent(s) dans le dispositif permettant de réaliser de manière simple un protocole d'analyse chimique ou biologique à plusieurs étapes.

Avantageusement, le volume d'un canal microfluidique de communication est d'environ dix fois plus petit que le volume d'une cavité. Ceci permet de minimiser l'apparition de bulles d'air et d'éviter la dilution du mélange (fluide et réactifs embarqués) lors du transport de chambre en chambre.

Avantageusement, le réseau microfluidique comporte un orifice (ou réservoir) d'entrée formé dans le premier substrat et relié à une entrée de ladite au moins une suite de canaux microfluidiques de communication, ledit orifice étant adapté pour recevoir le fluide d'intérêt. Ainsi, un échantillon du fluide d'intérêt peut être facilement injecté dans le dispositif.

Avantageusement, le réseau microfluidique comporte un orifice (ou réservoir) de sortie formé dans le premier substrat ou le deuxième substrat et relié à une sortie de ladite au moins une suite de canaux microfluidiques de communication. Ainsi, le mélange peut être facilement récupéré ou évacué.

Avantageusement, le premier substrat, la membrane et le deuxième substrat sont assemblés de manière à assurer un contact étanche entre la membrane et les première et deuxième surfaces des premier et deuxième substrats tout en aménageant un espace d'écoulement au niveau des cavités et des canaux microfluidiques de communication.

Ainsi, un bon contact et une bonne étanchéité sont maintenus entre la membrane et les deux substrats.

Avantageusement, l'assemblage est réalisé par collage, par plasma, ou par un plaquage mécanique.

Ainsi, l'assemblage peut être réalisé par différents procédés avec ou sans colle ou par un simple plaquage mécanique pouvant être assuré par un système de bride.

Avantageusement, le dispositif comporte un mécanisme d'actionnement adapté pour agir sur la membrane au niveau de chaque chambre microfluidique afin de commuter l'état de la chambre microfluidique sélectionnée.

Ceci permet de réaliser un protocole d'analyse précis et automatique avec un mode opératoire simple.

Avantageusement, le mécanisme d'actionnement est sélectionné parmi les mécanismes suivants : pneumatique, mécanique, électrostatique, piézoélectrique, et magnétique.

Ainsi, il existe un grand choix de mécanismes pour actionner le changement d'état des différentes chambres microfluidiques.

Avantageusement, le mécanisme d'actionnement est un mécanisme pneumatique adapté pour déformer la membrane en exerçant une pression via des trous d'actionnement formés dans le deuxième substrat et débouchant aux niveaux des chambres microfluidiques, le changement d'état d'une chambre microfluidique quelconque étant réalisée par une modification de la valeur de pression exercée sur la membrane via le trou d'actionnement correspondant à ladite chambre microfluidique.

Ceci permet de piloter l'actionnement des différentes chambres microfluidiques de manière simple, précise, robuste, peu encombrante et sans recourir à des pièces mécaniques traversant le substrat.

Selon un premier mode de réalisation préféré de la présente invention, ladite au moins une suite de cavités et ladite au moins une suite de canaux microfluidiques de communication sont formées sur la première surface microfluidique, une chambre microfluidique étant dans un état ouvert lorsque la membrane déformable est plaquée sur la deuxième surface microfluidique de sorte que la membrane et la cavité correspondante délimitent un réservoir de volume prédéterminé égal à celui de la cavité autorisant ainsi l'écoulement du fluide d'intérêt dans ledit réservoir, et une chambre microfluidique étant dans un état fermé lorsque la membrane est plaquée sur la première surface microfluidique tout en épousant la forme de la cavité correspondante de sorte que le volume entre la membrane et la cavité est quasiment nul bloquant ainsi l'écoulement du fluide d'intérêt au travers de ladite chambre.

Selon ce premier mode de réalisation, les cavités et les canaux de communication sont avantageusement usinés sur le même substrat et la déformation de la membrane permet de créer des chambres microfluidiques tout en pompant le fluide d'intérêt de chambre en chambre.

Selon un deuxième mode de réalisation préféré de la présente invention, ladite au moins une suite de cavités est formée sur la deuxième surface microfluidique et ladite au moins une suite de canaux microfluidiques de communication est formée sur la première surface microfluidique, une chambre microfluidique étant dans un état ouvert lorsque la membrane est plaquée sur la deuxième surface microfluidique tout en épousant la forme de la cavité correspondante de sorte que la membrane et la première surface microfluidique délimitent un réservoir de volume prédéterminé égal à celui de la cavité autorisant ainsi l'écoulement du fluide d'intérêt dans ledit réservoir, et une chambre microfluidique étant dans un état fermé lorsque la membrane est plaquée sur la première surface microfluidique de sorte que le volume entre la membrane et la première surface est quasiment nul empêchant ainsi l'écoulement du fluide d'intérêt au travers de ladite chambre.

Selon ce deuxième mode de réalisation, les cavités et les canaux de communication sont usinés sur différents substrats.

Avantageusement, le premier substrat et/ou le deuxième substrat sont réalisés dans un matériau transparent.

Ainsi, on peut utiliser une simple détection optique pour mesurer le résultat d'une analyse chimique ou biologique mise en oeuvre par le dispositif.

Avantageusement, les cavités ont une forme de calotte sphérique dont la base a un diamètre entre environ 1 mm et 1 cm et dont la hauteur est entre environ 100 µm et 1 mm.

Ainsi, lors d'une analyse chimique ou biologique, on peut avantageusement viser des volumes réactionnels de quelques microlitres (100nl à 100 µl).

Avantageusement, chaque canal de ladite au moins une suite de canaux microfluidiques de communication a une longueur entre environ 1 mm et 5 mm et une section entre environ 50 µm et 500 µm de côté.

Ainsi, le volume de chaque canal microfluidique est au plus dix fois plus petit que celui d'une chambre microfluidique.

Avantageusement, chacun desdits premier et deuxième substrats présente une épaisseur entre environ 200 µm et 4 mm et une surface de l'ordre de plusieurs centimètres carrés.

Avantageusement, le matériau du premier substrat et/ou du deuxième substrat est sélectionné parmi les matériaux suivants : polymère polycarbonate, PMMA, COC, silicium, et papier.

Selon un mode de réalisation préféré de la présente invention, le réseau microfluidique comporte un ensemble de branches microfluidiques connectées à un même orifice d'entrée et comprenant chacune une suite de canaux microfluidiques de communication reliant de manière séquentielle une suite correspondante de chambres microfluidiques.

Ceci permet d'effectuer plusieurs analyses en parallèle.

Avantageusement, les branches sont disposées en peigne ou en étoile à partir dudit orifice d'entrée.

En plaçant différents réactifs dans les différentes branches, il est ainsi possible de réaliser plusieurs analyses sur un même échantillon placé dans l'orifice d'entrée.

L'invention vise également un procédé d'analyse mis en oeuvre au moyen d'un dispositif microfluidique selon l'une quelconque des caractéristiques précédentes, toutes les chambres microfluidiques étant initialement à l'état fermé et au moins une des chambres microfluidiques contenant un réactif embarqué, ledit procédé comportant les étapes suivantes :
- injection d'un liquide correspondant au fluide d'intérêt dans le dispositif microfluidique, et
- commutation de l'état des chambres microfluidiques (entre état fermé et état ouvert) selon une séquence d'opérations prédéterminée adaptée pour contrôler le passage du liquide entre les différentes chambres.

Ainsi, de chambre en chambre, le liquide se mélange aux réactifs réalisant par exemple un protocole d'analyse biologique à plusieurs étapes.

Avantageusement, le procédé comporte des étapes de brassage en faisant basculer le liquide entre deux chambres microfluidiques un nombre déterminé de fois.

Ceci permet d'accélérer le mélange entre le liquide réactionnel et le ou les réactif(s).

Avantageusement, le procédé comporte une étape de mesure optique (de fluorescence ou colorimétrique) du liquide (réactionnel) dans au moins une (dernière) chambre de détection.

Ainsi, on peut facilement analyser (ou lire) le résultat du protocole d'analyse.

### BRÈVE DESCRIPTION DES DESSINS

On décrira à présent, à titre d'exemples non limitatifs, des modes de réalisation de l'invention, en se référant aux dessins annexés, dans lesquels :
La Fig. 1 illustre de manière très schématique un dispositif microfluidique de contrôle d'écoulement d'un fluide d'intérêt, selon l'invention ;
La Fig. 2 illustre de manière très schématique un dispositif microfluidique de contrôle d'écoulement d'un fluide d'intérêt, selon un mode de réalisation de l'invention ;
La Fig. 3 illustre de manière très schématique un dispositif microfluidique de contrôle d'écoulement d'un fluide d'intérêt, selon un premier mode de réalisation préféré de l'invention ;
Les Figs. 4A et 4B illustrent de manière schématique un assemblage du dispositif microfluidique par un plaquage mécanique ;
Les Figs. 5A et 5B illustrent de manière schématique les états d'une chambre microfluidique selon le mode de réalisation de la Fig. 3 ;
La Fig. 6A illustre de manière schématique un procédé d'analyse mis en oeuvre au moyen d'un dispositif microfluidique selon l'invention ;
La Fig. 6B illustre une première chambre microfluidique dans un état fermé et une deuxième chambre microfluidique dans un état ouvert selon le procédé de la Fig. 6A ;
La Fig. 7 illustre de manière très schématique un dispositif microfluidique de contrôle d'écoulement d'un fluide d'intérêt, selon un deuxième mode de réalisation préféré de l'invention ;
Les Figs. 8A et 8B illustrent de manière schématique les états d'une chambre microfluidique selon le mode de réalisation de la Fig. 7 ; et
Les Figs. 9A à 9C illustrent de manière très schématique différentes configurations d'un dispositif microfluidique, selon d'autres modes de réalisation de l'invention.

### EXPOSÉ DÉTAILLÉ D'UN MODE DE RÉALISATION PRÉFÉRÉ

Le concept à la base de l'invention consiste à contrôler l'écoulement d'un fluide à travers une succession de réservoirs sans utiliser des vannes et sans recourir à des forces capillaires.

La Fig. 1 illustre de manière très schématique un dispositif microfluidique de contrôle d'écoulement d'un fluide d'intérêt, selon l'invention.

Le dispositif microfluidique 1 comporte un réseau microfluidique 3 comprenant au moins une suite de chambres microfluidiques 5 reliées entre elles de manière séquentielle. Les chambres microfluidiques 5 sont aptes à être déformées de manière rétractée ou déployée. Plus particulièrement, chaque chambre microfluidique 5 est commutable entre un premier état fermé empêchant ou bloquant l'écoulement du fluide d'intérêt à travers la chambre 5 et un second état ouvert allouant à la chambre à l'état ouvert un volume prédéterminé tout en pompant (aspirant) le fluide d'intérêt dans cette chambre. L'état ouvert autorise ainsi l'écoulement du fluide d'intérêt tout en calibrant le volume de la chambre. Plus particulièrement, le volume de chaque chambre 5 est modulable ou gonflable entre un volume quasi nul et un volume calibré ou prédéterminé non nul. Lorsque la chambre 5 est dans un état fermé, son volume est nul et par conséquent, l'avancée du fluide est bloquée. En revanche, lorsque la chambre est dans un état ouvert, son volume est calibré et le fluide peut s'écouler pour remplir la chambre. L'action de commutation de l'état d'une chambre d'un état fermé à un état ouvert permet de pomper le fluide dans cette chambre. Ainsi, l'actionnement successif des chambres microfluidiques 5 entre un état fermé et un état ouvert permet de déplacer un volume réactionnel de chambre en chambre sans utiliser des vannes auxiliaires et sans recourir à des pompes ou forces capillaires. On notera que les volumes des différentes chambres 5 à l'état ouvert sont identiques. Avantageusement, le volume d'une chambre 5 à l'état ouvert est de l'ordre de quelques centaines de nanolitres à quelques centaines de microlitres.

Le dispositif microfluidique 1 comporte également un réservoir ou orifice d'entrée 7 adapté pour recevoir un échantillon d'un fluide d'intérêt. L'orifice d'entrée 7 est relié à une entrée du réseau microfluidique et plus particulièrement à une première chambre de la suite de chambres microfluidiques 5. Une seule suite de chambre est représentée sur la Fig. 1 mais bien entendu, le dispositif microfluidique peut comporter une pluralité de suites de chambres (voir Figs. 9A et 9B) et éventuellement une pluralité d'orifices d'entrée.

Le dispositif microfluidique 1 peut être utilisé pour effectuer une analyse chimique ou biologique sur un échantillon d'un fluide d'intérêt consistant par exemple d'un fluide biologique. En effet, des réactifs peuvent être embarqués sous forme séchée dans au moins une des chambres microfluidiques 5. Ainsi, et de chambre en chambre, le fluide d'intérêt placé dans l'orifice d'entrée 7 se mélange aux réactifs dans le but de réaliser un protocole d'analyse à plusieurs étapes.

La Fig. 2 illustre de manière très schématique un dispositif microfluidique de contrôle d'écoulement d'un fluide d'intérêt, selon un mode de réalisation de l'invention.

Le dispositif microfluidique 1 comporte deux substrats 11, 13 et une membrane déformable 15 disposée entre les deux substrats.

Le premier substrat 11 comprend une première surface microfluidique 111 et le deuxième substrat 13 comprend une deuxième surface microfluidique 131. Les première et deuxième surfaces 111, 131 sont parallèles entre elles et séparées l'une de l'autre par la membrane déformable 15. Les première et deuxième surfaces 111, 131 peuvent être de forme rectangulaire ou circulaire ou de toute autre forme.

Dans toute la description qui va suivre, par convention, on utilise un repère orthonormé direct en coordonnées cartésiennes (X,Y,Z) présenté sur la Fig. 2A. Le plan (X,Y) est parallèle auxdites première et deuxième surfaces 111, 131 et la direction Z est orientée à partir de la deuxième surface 131 vers la première surface 111.

Chacun des premier 11 et deuxième 13 substrats présente une épaisseur dans la direction Z entre environ 200 µm et 4 mm et une surface (i.e., aire de la première ou de la deuxième surface microfluidique dans un plan (X,Y)) de l'ordre de plusieurs centimètres carrés, typiquement une surface équivalente à une lame de microscope ou une carte de crédit. La membrane déformable présente une épaisseur (dans la direction Z) de l'ordre d'une centaine de microns (10µm à 1mm) par exemple 300µm.

Le matériau du premier substrat 11 et/ou du deuxième substrat 13 est sélectionné parmi les matériaux suivants : polymère polycarbonate, PMMA, COC, silicium, et papier. La membrane 15 est formée d'un matériau très déformable comme par exemple en élastomère de la famille des silicones (exemple PDMS polydiméthylsiloxane, Ecoflex^{®}).

Au moins une suite de cavités 51 est formée sur l'une ou l'autre des première et deuxième surfaces microfluidiques 111, 131. A titre d'exemple, la Fig. 3 montre que les cavités 51 sont formées sur la première surface microfluidique 111 du premier substrat 11 et la Fig. 7 montre que les cavités 51 sont formées sur la deuxième surface microfluidique 131 du deuxième substrat 13.

Avantageusement, les cavités 51 ont une forme de calotte sphérique dont la base a un diamètre dans un plan (X,Y) entre environ 1 mm et 1 cm et dont la hauteur dans la direction Z est entre environ 100 µm et 1 mm.

La suite de cavités 51 délimite avec la membrane déformable 15 la suite de chambres microfluidiques 5. La membrane déformable 15 est apte à être déformée au niveau de chaque chambre microfluidique 5 pour être plaquée contre une partie de la première surface microfluidique 111 ou contre une partie de la deuxième surface microfluidique 131 permettant ainsi de commuter l'état de chaque chambre microfluidique 5 entre les premier et second états. La membrane est adaptée pour ouvrir ou bloquer le passage du fluide ainsi que pour pomper le fluide depuis un réservoir ou une chambre vers au moins une autre chambre.

En effet, le dispositif microfluidique 1 comporte un mécanisme d'actionnement 21 adapté pour agir sur la membrane 15 au niveau de chaque chambre microfluidique 5 afin de commuter l'état de la chambre microfluidique sélectionnée. Le mécanisme d'actionnement 21 peut être de type pneumatique ou mécanique.

En outre, au moins une suite de canaux microfluidiques de communication 25 est formée sur l'une ou l'autre des première et deuxième surfaces microfluidiques 111, 131. Chaque suite de canaux microfluidiques de communication 25 relie de manière séquentielle la suite de chambres microfluidiques 5 (ici, une seule suite de canaux microfluidiques de communication 25 formée sur la première surface 111 et une seule suite de chambres microfluidiques 5 sont illustrées). Plus particulièrement, les différents canaux de la suite de canaux microfluidiques de communication 25 connectent en série les différentes chambres microfluidiques 5, chaque canal de communication 25 présentant une longueur entre environ 1 mm et 5 mm et une section entre environ 50 µm et 500 µm de côté. La suite de canaux microfluidiques de communication 25 présente un volume plus petit que celui de la suite de cavités 51.

Selon un mode de réalisation préférentiel de l'invention, le volume d'un canal microfluidique de communication 25 est au plus dix fois plus petit que le volume d'une chambre microfluidique 5. Soit V1 le volume d'une chambre 5 et V2 le volume d'un canal microfluidique de communication 25. L'actionnement de deux chambres consécutives génère un déplacement de liquide de V1-V2, car le volume V2 reste perdu dans le canal 25. Pour N déplacements on perd un volume fluidique de N x V2. Ainsi, si le système est initialement rempli d'air (plus précisément, les canaux microfluidiques 25 sont remplis d'air et toutes les chambres microfluidiques 5 en position fermée/bloquée), alors, après un déplacement fluidique de la première à la deuxième chambre, l'expérience montre l'apparition d'une bulle d'un volume environ équivalent au volume V2. Après N déplacements, le volume de la bulle d'air est N fois plus grand. De même, si le système est initialement rempli d'un liquide tampon par exemple de l'eau, (plus précisément les canaux 25 sont sous l'eau et toutes les chambres microfluidiques 5 en position fermée), alors après un déplacement, l'expérience montre que la solution transportée est légèrement diluée. Ainsi, à chaque nouveau déplacement on observera une nouvelle légère dilution.

Il est donc avantageux de réduire au maximum le ratio V2/V1 afin de minimiser l'apparition de bulles d'air (ou du moins en réduire leur volume) ou pour éviter de diluer les réactifs/échantillons transportés de chambre en chambre. Ceci est d'autant plus avantageux que le nombre de chambres nécessaire au protocole d'analyse est grand.

A titre d'exemple, chaque cavité 51 présente une base de 3mm et une hauteur de 300µm définissant un volume de chambre à l'état ouvert de 1.1 µl, alors que chaque canal microfluidique de communication 25 mesure 3mm^{∗}100µm^{∗}300µm, ce qui représente un volume de 0.1µl. Ainsi, lors d'une analyse chimique ou biologique, on peut avantageusement viser des volumes réactionnels de quelques microlitres.

En outre, le dispositif microfluidique 1 comporte un réservoir ou orifice d'entrée 7 formé dans le premier substrat 11 et relié à une entrée 251 de la suite de canaux microfluidiques de communication 25 (i.e. au premier canal de la suite de canaux). Eventuellement, le dispositif microfluidique 1 comporte un orifice ou réservoir de sortie (non représenté) formé dans le premier substrat 11 ou le deuxième substrat 13 et relié à une sortie 253 de la suite de canaux microfluidiques de communication 25 (i.e. au dernier canal de la suite de canaux).

Par ailleurs, des trous (ou canaux) d'actionnement 27 (voir Figs. 3 et 7) sont avantageusement formés dans le premier 11 ou deuxième 13 substrat selon la direction Z pour déboucher aux niveaux des chambres microfluidiques 5. Ces trous d'actionnement 27 sont utilisés pour actionner la membrane déformable 15 par des mécanismes d'actionnement pneumatique ou mécanique. Par exemple par une action de plaquage par succions (effet ventouse).

Le réseau fluidique 2, c'est-à-dire les orifices d'entrée 7 et éventuellement de sortie, les cavités 51, les canaux microfluidiques de communication 25 reliant les cavités 51, et les trous 27 ou ouvertures pour l'actionnement pneumatique ou mécanique sont usinés selon des procédés connus par les industries de la plasturgie telles que l'usinage mécanique avec une machine à commande numérique, par impression 3D, ou de préférence par injection. Le premier substrat 11, la membrane 15 et le deuxième substrat 13 sont assemblés de manière à assurer un contact étanche entre la membrane 15 et les première et deuxième surfaces 111, 131 des premier et deuxième substrats tout en aménageant un espace d'écoulement au niveau des cavités 51 et des canaux microfluidiques de communication 25. L'assemblage peut être réalisé par collage, par plasma, ou par un plaquage mécanique.

On notera qu'un réactif est avantageusement déposé dans au moins une des chambres microfluidiques 5 soit sur la membrane 15 ou soit sur les parois de la cavité 51 avant l'assemblage du dispositif microfluidique 1. Ainsi, au moins une des chambres microfluidiques 5 contient un réactif embarqué sous forme séché ou lyophilisé et adapté pour réagir avec le fluide d'intérêt.

La Fig. 3 illustre de manière très schématique un dispositif microfluidique de contrôle d'écoulement d'un fluide d'intérêt, selon un premier mode de réalisation préféré de l'invention. En particulier, cette figure illustre une section du dispositif microfluidique selon un plan (Y,Z).

Selon ce premier mode de réalisation, la ou les suite(s) de cavités 51 (en forme de calotte sphérique) et la ou les suite(s) de canaux microfluidiques de communication 25 sont formés sur la première surface microfluidique 111 du premier substrat 11. Plus particulièrement, chaque suite de canaux microfluidiques de communication 25 relie de manière séquentielle la suite de cavités 51, chaque canal 25 reliant deux cavités 51 consécutives. Par ailleurs, l'orifice d'entrée 7 est formé dans le premier substrat 11.

Des trous d'actionnement 27 sont formés dans le deuxième substrat 13 débouchant après assemblage du dispositif 1 en regard des cavités 51. En outre, la membrane déformable 15 est disposée entre le premier substrat 11 (correspondant ici selon l'orientation Z à une plaque supérieure) et le deuxième substrat 13 (correspondant à une plaque inférieure). Ainsi, la suite de chambres microfluidiques 5 est formée par la membrane déformable 15 et la suite de cavités 51. Autrement dit, chaque chambre microfluidique 5 est délimitée par une cavité 51 correspondante et une partie correspondante de la membrane 15 de sorte que l'état (ouvert ou fermé) de la chambre 5 est défini par l'actionnement de cette partie correspondante de la membrane 15.

A titre d'exemple, les deux substrats 11 et 13 peuvent être assemblés avec la membrane déformable 15 par collage dont l'enduction peut être effectuée par sérigraphie afin de ne pas coller localement la membrane au niveau des cavités 51 ou canaux microfluidiques de communication 25 sur les premier 11 ou deuxième substrats 13.

Un assemblage sans colle peut aussi être envisagé en exposant les première et deuxième surfaces microfluidiques 111, 131 à un plasma d'oxygène avant assemblage. Dans ce cas, on peut aussi réaliser un traitement localisé pour ne pas coller la membrane déformable 15 au niveau des cavités 51 ou canaux microfluidiques de communication 25.

Selon encore un autre exemple, on peut tout simplement assembler les trois éléments (i.e. le premier substrat 11, la membrane 15, et le deuxième substrat 13) par un plaquage mécanique assuré par un système de bride (serre joint, vis etc...) ou tout système mécanique connu (clips, rivets etc...) permettant de maintenir un bon contact et une bonne étanchéité entre la membrane 15 et les deux substrats 11 et 13 sauf au niveau des cavités 51 et canaux microfluidiques 25.

En effet, les Figs. 4A et 4B illustrent de manière schématique un assemblage du dispositif microfluidique par un plaquage mécanique. Plus particulièrement, la Fig. 4A illustre une vue éclatée avant l'assemblage et la Fig. 4B illustre une vue du dispositif microfluidique après l'assemblage.

Selon cet exemple, le premier substrat 11 (correspondant à une plaque supérieure) comporte les canaux microfluidiques de communication et les empreintes des cavités 51 en forme de calotte sphérique. Des réactifs 31 ont été dispensés et séchés sur les parois des cavités 51.

Le deuxième substrat 13 (correspondant à une plaque inférieure) comporte des trous d'actionnement 27 et des ergots 135. Le nombre d'ergots dépend de la surface du dispositif microfluidique 1. L'assemblage s'effectue tout simplement en mettant en contact le premier substrat 11 et la membrane déformable 15 sur le deuxième substrat 13 et le maintien est obtenu par les ergots 135. La face inférieure de la membrane déformable 15 est en contact avec la deuxième surface 131 du deuxième substrat 13 (capot inférieur) et la face supérieure de membrane déformable 15 est en contact avec la première surface 111 du premier substrat 111 (capot supérieur). A titre d'exemple, pour un dispositif microfluidique 1 ayant la taille d'une lame de microscope, on placera une dizaine d'ergots répartis autour du dispositif afin de bien répartir la force de plaquage.

Les Figs. 5A et 5B illustrent de manière schématique les états d'une chambre microfluidique selon le mode de réalisation de la Fig. 3.

Plus particulièrement, la Fig. 5A illustre une vue d'une section dans un plan (Y,Z) d'une chambre microfluidique 5 dans un état fermé où la partie correspondante de la membrane 15 est mise dans une forme rétractée. En effet, selon cet état, la partie de la membrane 15 correspondante à la chambre 5 est plaquée sur une partie de la première surface microfluidique 111 de la plaque supérieure 11 tout en épousant parfaitement la forme de la cavité 51 correspondante de sorte que le volume entre la membrane 15 et la cavité 51 est quasiment nul bloquant ainsi l'écoulement du fluide d'intérêt au travers de la chambre 5. ici la cavité 51 présente une forme d'une calotte sphérique et la membrane 15 épouse localement la forme de la calotte 51 sphérique fermant ainsi l'accès à la chambre microfluidique 5.

La Fig. 5B illustre une vue d'une chambre microfluidique 5 dans un état ouvert où la partie correspondante de la membrane déformable 15 est mise dans une forme déployée. En effet, selon cet état, la partie de la membrane correspondante à la chambre 5 est plaquée sur une partie de la deuxième surface microfluidique 131 de la plaque inférieure 13 de sorte que la membrane 15 et la cavité 51 correspondante délimitent un réservoir de volume prédéterminé égal à celui de la cavité 51 autorisant ainsi l'écoulement du fluide d'intérêt dans la chambre 5.

Selon ce premier mode de réalisation, le dispositif microfluidique 1 comporte un mécanisme d'actionnement pneumatique 21 adapté pour agir sur la membrane déformable 15 au niveau de chaque chambre microfluidique 5 afin de commuter l'état de la chambre microfluidique sélectionnée.

En effet, le mécanisme d'actionnement pneumatique 21 est adapté pour déformer au moins une partie de la membrane 15 en exerçant une pression ou une impulsion de pression au moyen d'un fluide de pression, et en particulier d'un gaz de pression via les trous d'actionnement 27 formés dans le deuxième substrat 13 et débouchant aux niveaux des chambres microfluidiques 5. Ainsi, le changement d'état d'une chambre microfluidique 5 quelconque est réalisé par une modification de la valeur de pression exercée localement sur la membrane 15 (ici sous la membrane) via le trou d'actionnement 27 correspondant à la chambre microfluidique 5.

Le mécanisme d'actionnement pneumatique 21 comporte un automate 211 permettant de programmer la pression dans chaque trou d'actionnement 27. Une pression positive permet de soulever (ou rétracter) la membrane déformable 15 au niveau local fermant ainsi la chambre microfluidique 5 alors qu'une pression négative assure le plaquage de la membrane déformable 15 au niveau local sur la deuxième surface microfluidique 131 de la plaque inférieure 13 et donc l'ouverture de la chambre microfluidique 5. En variante, le retour à l'état ouvert de la chambre microfluidique 5 peut être simplement assuré par la raideur de la membrane 15 si celle-ci est suffisamment rigide, et l'état ouvert peut donc être obtenu avec une pression nulle (i.e. une mise à la pression atmosphérique).

En variante, le mécanisme d'actionnement 21 peut être un mécanisme mécanique adapté pour déformer la membrane déformable 15 en actionnant des pistons (non illustrés) via les trous d'actionnement 27 formés dans le deuxième substrat 131.

La Fig. 6A illustre de manière schématique un procédé d'analyse mis en oeuvre au moyen d'un dispositif microfluidique selon l'invention.

Par la suite, on désignera une chambre microfluidique 5 quelconque « R » de rang « i » dans un état fermé par « Ri=0 » et dans un état ouvert par « Ri=1 ».

Initialement, toutes les chambres microfluidiques 5 sont à l'état fermé (Ri=0 pour tout i) et au moins une des chambres microfluidiques 5 contient un réactif 31 embarqué.

A l'étape E0, un échantillon d'un liquide réactionnel 33 (correspondant au fluide d'intérêt) est injecté dans l'orifice d'entrée 7 du dispositif microfluidique 1. Le liquide réactionnel 33 est par exemple un liquide biologique (sang, salive, urine, etc.) ou un liquide chimique qui doit être analysé selon un protocole à multi étapes.

Aux étapes E1-E2, l'état des chambres microfluidiques 5 est commuté de l'état fermé à l'état ouvert selon une séquence d'opérations prédéterminée adaptée pour contrôler le passage du liquide réactionnel 33 entre les différentes chambres microfluidiques 5.

Plus particulièrement, à l'étape E1, la membrane déformable 15 est actionnée au niveau de la première chambre R1 qui passe alors de l'état fermé vers l'état ouvert (R1=0→ R1=1) permettant l'aspiration d'un volume d'échantillon calibré dans la première chambre. Cette chambre contient les réactifs 31 embarqués qui sont dissous en contact du liquide 33. Cette première étape permet d'effectuer la première opération du protocole biologique ou chimique en mélangeant l'échantillon 33 avec le premier réactif 31.

A l'étape suivante E2, l'actionnement de la membrane déformable 15 au niveau de la deuxième chambre R2 permet d'ouvrir cette chambre et de pomper le volume réactionnel dans la deuxième chambre (R2=0 -7 R2=1). Simultanément, ou avec un retard (de l'ordre de quelques secondes), la première chambre se rétracte (R1=0 → R1=1). De même, le liquide dissout les réactifs embarqués dans la deuxième chambre R2 afin d'effectuer la deuxième opération du protocole d'analyse.

En particulier, la Fig. 6B illustre une vue de dessus d'une partie d'un dispositif microfluidique 1 selon l'invention montrant une première chambre microfluidique 5 dans un état fermé « R1=0 » ne contenant aucun fluide et une deuxième chambre microfluidique 5 dans un état ouvert « R2=0 » contenant le liquide réactionnel 33 (éventuellement mélangé avec le réactif).

Ainsi, et de proche en proche, pour chaque opération sur une chambre Ri : on a l'ouverture de la chambre (Ri=0→ Ri=1) alors que les autres chambres (i.e. pour tout j supérieur à i et pour tout j inférieur à i) restent fermées.

La succession des états du procédé de la Fig. 6A pour un protocole à quatre opérations effectuées dans quatre chambres microfluidiques 5 successives peut être résumée dans le tableau T1 de la manière suivante :

**Tableau : T1**

| N° étape | R1 | R2 | R3 | R4 |
|---|---|---|---|---|
| Initiale | 0 | 0 | 0 | 0 |
| E1 | 1 | 0 | 0 | 0 |
| E2 | 0 | 1 | 0 | 0 |
| E3 | 0 | 0 | 1 | 0 |
| E4 | 0 | 0 | 0 | 1 |

Selon un autre exemple, le protocole à quatre opérations peut être défini, pour chaque opération (ou étape Ei) par l'ouverture de la chambre de rang « i » (Ri=0→ Ri=1) alors que les chambres restent fermées pour tout j supérieur à i et ouvertes pour tout j inférieur à i selon les étapes du tableau T2 de la manière suivante :

**Tableau : T2**

| N° étape | R1 | R2 | R3 | R4 |
|---|---|---|---|---|
| Initiale | 0 | 0 | 0 | 0 |
| E1 | 1 | 0 | 0 | 0 |
| E2 | 1 | 1 | 0 | 0 |
| E3 | 1 | 1 | 1 | 0 |
| E4 | 1 | 1 | 1 | 1 |

D'autres variantes sont possibles en rajoutant par exemple une chambre tampon « RT » pour initier le protocole et favoriser le remplissage de la première chambre microfluidique R1 et isoler le réservoir du liquide réactionnel 33 situé en amont dans l'orifice d'entrée 7 selon la table T3 de la manière suivante :

**Tableau : T3**

| N° étape | RT | R1 | R2 | R3 | R4 |
|---|---|---|---|---|---|
| Initiale | 0 | 0 | 0 | 0 | 0 |
| E11 | 1 | 0 | 0 | 0 | 0 |
| E12 | 1 | 1 | 0 | 0 | 0 |
| E13 | 0 | 1 | 0 | 0 | 0 |
| E14 | 0 | 0 | 1 | 0 | 0 |
| E15 | 0 | 0 | 0 | 1 | 0 |
| E16 | 0 | 0 | 0 | 0 | 1 |

L'exemple du tableau T3 permet de définir un volume de fluide discret ayant un volume parfaitement déterminé par le volume de la chambre R1. Ce volume d'échantillons est transporté de proche en proche sur les réservoirs R2 à R4 par les changements d'états de différentes chambres.

Par ailleurs, comme indiqué sur le tableau T4, il est possible aussi de générer (étape E24) puis déplacer (étape E25) un doublon avec deux réservoirs consécutifs placés à l'état 1. On peut aussi « couper en deux le doublon » (étape E26) puis le réassembler (étape E27), etc.

Ainsi, sur un même dispositif on peut réaliser une grande variété de protocoles comprenant des étapes de formation de volume, transport, mélange, division, etc. en changeant simplement la programmation de la succession des états de chaque réservoir.

**Tableau : T4**

| N° étape | RT | R1 | R2 | R3 | R4 |
|---|---|---|---|---|---|
| Initiale | 0 | 0 | 0 | 0 | 0 |
| E31 | 1 | 0 | 0 | 0 | 0 |
| E32 | 1 | 1 | 0 | 0 | 0 |
| E33 | 1 | 0 | 1 | 0 | 0 |
| E34 | 0 | 1 | 1 | 0 | 0 |
| E35 | 0 | 0 | 1 | 1 | 0 |
| E36 | 0 | 0 | 1 | 0 | 1 |
| E37 | 0 | 0 | 1 | 1 | 0 |
| E38 | 0 | 0 | 1 | 0 | 1 |

Avantageusement, le procédé comporte des étapes de brassage en faisant basculer le liquide 33 entre deux chambres microfluidiques 5 un nombre déterminé de fois. En effet, pour assister et accélérer le mélange entre l'échantillon 33 et les réactifs 31 dans une chambre 5 de rang « i », on peut réaliser des étapes de brassage en faisant circuler le liquide entre la chambre de rang « i » et celle de rang « i-1 ». Le tableau T5 ci-dessous explique le mélange de réactif entre les chambres R2 et R3 en faisant basculer le liquide entre ces deux chambres microfluidiques 5 pendant sept opérations. Avantageusement, une dizaine de basculements permet de bien homogénéiser le mélange réactionnel par brassage.

**Tableau : T5**

| N° étape | T | R1 | R2 | R3 | R4 |
|---|---|---|---|---|---|
| Melange R3 | 0 | 0 | 0 | 1 | 0 |
| | 0 | 0 | 1 | 0 | 0 |
| | 0 | 0 | 0 | 1 | 0 |
| | 0 | 0 | 1 | 0 | 0 |
| | 0 | 0 | 0 | 1 | 0 |
| | 0 | 0 | 1 | 0 | 0 |
| | 0 | 0 | 0 | 1 | 0 |
| Etc... | | | | | |

Finalement, le procédé d'analyse comporte une dernière étape E4 (Fig. 6A) de mesure du liquide dans au moins une chambre de détection. En effet, le résultat du protocole d'analyse peut s'effectuer par exemple par une mesure de fluorescence ou par colorimétrie suivant le protocole utilisé. Généralement cette opération s'effectue à la fin du protocole donc dans la dernière chambre microfluidique 5.

Avantageusement, le premier substrat 11 et/ou le deuxième substrat 13 et/ou la membrane 15 sont réalisés dans un matériau transparent permettant ainsi de voir le contenu des chambres microfluidiques 5 et de faciliter la mesure optique du résultat.

On notera que d'autres moyens de détection connus par l'homme du métier comme par exemple une détection électrique (conductimétrie, mesure électrochimique, etc.) sont aussi envisageables.

La Fig. 7 illustre de manière très schématique un dispositif microfluidique de contrôle d'écoulement d'un fluide d'intérêt, selon un deuxième mode de réalisation préféré de l'invention.

Selon ce deuxième mode de réalisation, chaque suite de cavités 51 (en forme de calotte sphérique) est formée sur la deuxième surface microfluidique 131 du deuxième substrat 13. En outre, chaque suite de canaux microfluidiques de communication 25 est formée sur la première surface microfluidique 111 du premier substrat 11. La continuité entre les différents canaux d'une suite de canaux microfluidiques 25 formée sur le premier substrat 11 est assurée par les cavités 51 de la suite de cavité correspondante formée sur le deuxième substrat 13. Autrement dit, les cavités 51 formées sur la deuxième surface microfluidique 131 présentent des positions et diamètres complémentaires aux positions et longueurs des canaux 25 formés sur la première surface microfluidique 111.

Par ailleurs, l'orifice d'entrée 7 est formé dans le premier substrat 11 et les trous d'actionnement 27 sont formés dans le deuxième substrat 13. On notera qu'ici, les trous d'actionnement 27 débouchent dans les cavités 51 correspondantes.

Comme le premier mode de réalisation, la membrane déformable 15 est disposée entre le premier substrat 11 (correspondant ici selon l'orientation Z à une plaque supérieure) et le deuxième substrat 13 (correspondant à une plaque inférieure). Ainsi, la suite de chambres microfluidiques 5 est formée par la membrane déformable 15 et la suite de cavités 51.

Toutefois, selon ce deuxième mode de réalisation, une chambre microfluidique 5 est dans un état ouvert lorsque la partie de la membrane 15 correspondante est déformée et elle est dans un état fermé lorsque la partie de la membrane 15 correspondante est relâchée.

En effet, les Figs. 8A et 8B illustrent de manière schématique les états d'une chambre microfluidique selon le mode de réalisation de la Fig. 7.

Plus particulièrement, la Fig. 8A illustre une vue d'une chambre microfluidique dans un état fermé où la partie correspondante de la membrane déformable 15 est mise dans une forme relâchée en maintenant par exemple une pression atmosphérique via le trou d'actionnement 27 formé dans le deuxième substrat 13. En effet, selon cet état, la partie de la membrane 15 correspondante à la chambre 5 est plaquée sur la partie correspondante de la première surface microfluidique 111 (i.e. sur la plaque supérieure) de sorte que le volume entre la membrane 15 et cette première surface 111 est quasiment nul bloquant ainsi l'écoulement du fluide d'intérêt au travers de la chambre.

La Fig. 8B illustre une vue d'une chambre microfluidique 5 dans un état ouvert où la partie correspondante de la membrane est mise dans une forme déformée. La déformation de la membrane 15 au niveau de la chambre 5 peut être réalisée en exerçant une pression négative via le trou d'actionnement 27 formé dans le deuxième substrat 13. Ainsi, la partie de la membrane 15 correspondante à la chambre 5 est aspirée pour être plaquée sur la partie correspondante de la deuxième surface microfluidique 131 (i.e., la plaque inférieure) tout en épousant la forme de la cavité 51 correspondante de sorte que la membrane 15 déformée et la partie correspondante de la première surface microfluidique 111 délimitent un réservoir de volume prédéterminé égal à celui de la cavité 51 autorisant ainsi l'écoulement du fluide d'intérêt dans ce réservoir.

Les Figs. 9A, 9B et 9C illustrent de manière très schématique différentes configurations d'un dispositif microfluidique, selon d'autres modes de réalisation de l'invention.

Le réseau microfluidique 3 comporte un ensemble de branches microfluidiques 37 connectées à un même orifice d'entrée 7. Chaque branche microfluidique 37 comporte une suite de canaux microfluidiques de communication 25 reliant de manière séquentielle une suite correspondante de chambres microfluidiques 5. Ainsi, plusieurs réactions en parallèle peuvent être effectuées sur un même volume d'échantillon. En plaçant différents réactifs dans les différentes branches 37, il est ainsi possible de réaliser plusieurs analyses sur le même échantillon placé dans l'orifice d'entrée.

La Fig. 9A montre que les branches 37 sont disposées en peigne tandis que la Fig. 9B montre que les branches 37 sont disposées en étoile à partir de l'orifice d'entrée 7.

La Fig. 9C montre un exemple de réseau plus complexe comportant des intersections ou croisements entre plusieurs chemins fluidiques. Chaque intersection permet d'effectuer une opération de mélange entre différents liquides, ou pour transporter différents échantillons ou réactifs sur une partie du réseau microfluidique. Notons que la taille des chambres des différents chemins peut être différente. A titre d'exemple, les flèches sur la figure 9C indiquent les sens possibles de déplacement des volumes fluidiques.

## Revendications

1. Dispositif microfluidique de contrôle d'écoulement d'au moins un fluide d'intérêt, **caractérisé en ce qu'**il comporte :
- un premier substrat (11) ayant une première surface microfluidique (111),
- un deuxième substrat (13) ayant une deuxième surface microfluidique (131),
- une membrane déformable (15) disposée entre lesdites première et deuxième surfaces microfluidiques,
- au moins une suite de cavités (51) formée sur l'une ou l'autre des première et deuxième surfaces microfluidiques et délimitant avec ladite membrane (15) une suite de chambres microfluidiques (5), ladite membrane déformable étant apte à être déformée au niveau de chaque chambre microfluidique (5) pour être plaquée contre une partie de la première surface microfluidique (111) ou contre une partie de la deuxième surface microfluidique (131) permettant ainsi de commuter l'état de chaque chambre microfluidique (5) entre un premier état fermé bloquant l'écoulement du fluide d'intérêt et un second état ouvert allouant un volume calibré à ladite chambre, les volumes des chambres microfluidiques (5) à l'état ouvert étant identiques, la membrane étant adaptée pour ouvrir ou bloquer le passage du fluide ainsi que pour pomper le fluide depuis une chambre vers au moins une autre chambre, et
- au moins une suite de canaux microfluidiques de communication (25) formée sur l'une ou l'autre des première et deuxième surfaces microfluidiques, ladite suite de canaux microfluidiques reliant de manière séquentielle ladite suite de chambres microfluidiques, ladite au moins une suite de canaux microfluidiques de communication (25) présentant un volume plus petit que celui de ladite au moins une suite de cavités (51).

2. Dispositif microfluidique selon la revendication 1, **caractérisé en ce qu'**au moins une des chambres microfluidiques contient un réactif (31) embarqué adapté pour réagir avec le fluide d'intérêt.

3. Dispositif microfluidique selon la revendication 1 ou 2, **caractérisé en ce que** le volume d'un canal microfluidique de communication (25) est d'environ dix fois plus petit que le volume d'une cavité.

4. Dispositif microfluidique selon l'une quelconque des revendications précédentes, **caractérisé en ce que** le réseau microfluidique comporte un orifice d'entrée (7) formé dans le premier substrat (11) et relié à une entrée de ladite au moins une suite de canaux microfluidiques de communication (25), ledit orifice étant adapté pour recevoir le fluide d'intérêt.

5. Dispositif microfluidique, selon l'une quelconque des revendications précédentes, **caractérisé en ce que** le premier substrat, la membrane (15) et le deuxième substrat (13) sont assemblés de manière à assurer un contact étanche entre la membrane et les première et deuxième surfaces microfluidiques (111, 131) des premier et deuxième substrats (11, 13) tout en aménageant un espace d'écoulement au niveau des cavités et des canaux microfluidiques de communication.

6. Dispositif microfluidique selon la revendication 5, **caractérisé en ce que** l'assemblage est réalisé par collage, par plasma, ou par un plaquage mécanique.

7. Dispositif microfluidique selon l'une quelconque des revendications précédentes, **caractérisé en ce qu'**il comporte un mécanisme d'actionnement (21) adapté pour agir sur la membrane déformable (15) au niveau de chaque chambre microfluidique (5) afin de commuter l'état de la chambre microfluidique sélectionnée.

8. Dispositif microfluidique selon la revendication 7, **caractérisé en ce que** le mécanisme d'actionnement (21) est un mécanisme pneumatique adapté pour déformer la membrane (15) en exerçant une pression via des trous d'actionnement (27) formés dans le deuxième substrat (13) et débouchant aux niveaux des chambres microfluidiques (5), le changement d'état d'une chambre microfluidique quelconque étant réalisé par une modification de la valeur de pression exercée sur la membrane via le trou d'actionnement correspondant à ladite chambre microfluidique.

9. Dispositif microfluidique selon l'une quelconque des revendications précédentes, **caractérisé en ce que** ladite au moins une suite de cavités et ladite au moins une suite de canaux microfluidiques de communication sont formées sur la première surface microfluidique (111), une chambre microfluidique (5) étant dans un état ouvert lorsque la membrane déformable (15) est plaquée sur la deuxième surface microfluidique (131) de sorte que la membrane et la cavité correspondante délimitent un réservoir de volume prédéterminé égal à celui de la cavité autorisant ainsi l'écoulement du fluide d'intérêt dans ledit réservoir, et une chambre microfluidique étant dans un état fermé lorsque la membrane est plaquée sur la première surface microfluidique (111) tout en épousant la forme de la cavité correspondante de sorte que le volume entre la membrane et la cavité est quasiment nul bloquant ainsi l'écoulement du fluide d'intérêt au travers de ladite chambre.

10. Dispositif microfluidique selon l'une quelconque des revendications 1 à 8, **caractérisé en ce que** ladite au moins une suite de cavités est formée sur la deuxième surface microfluidique et ladite au moins une suite de canaux microfluidiques de communication est formée sur la première surface microfluidique, une chambre microfluidique (5) étant dans un état ouvert lorsque la membrane (15) est plaquée sur la deuxième surface microfluidique (131) tout en épousant la forme de la cavité correspondante de sorte que la membrane et la première surface microfluidique (111) délimitent un réservoir de volume prédéterminé égal à celui de la cavité autorisant ainsi l'écoulement du fluide d'intérêt dans ledit réservoir, et une chambre microfluidique étant dans un état fermé lorsque la membrane (15) est plaquée sur la première surface microfluidique (111) de sorte que le volume entre la membrane et la première surface est quasiment nul empêchant ainsi l'écoulement du fluide d'intérêt au travers de ladite chambre.

11. Dispositif microfluidique, selon l'une quelconque des revendications précédentes, **caractérisé en ce que** :
- les cavités (51) ont une forme de calotte sphérique dont la base a un diamètre entre environ 1 mm et 1 cm et dont la hauteur est entre environ 100 µm et 1 mm,
- chaque canal de ladite au moins une suite de canaux microfluidiques de communication (25) a une longueur entre environ 1 mm et 5 mm et une section entre environ 50 µm et 500 µm de côté, et
- chacun desdits premier et deuxième substrats (11, 13) présente une épaisseur entre environ 200 µm et 4 mm et une surface de l'ordre de plusieurs centimètres carrés.

12. Dispositif microfluidique selon l'une quelconque des revendications précédentes, **caractérisé en ce que** le réseau microfluidique comporte un ensemble de branches microfluidiques (37) connectées à un même orifice d'entrée (7) et comprenant chacune une suite de canaux microfluidiques de communication (25) reliant de manière séquentielle une suite correspondante de chambres microfluidiques (5), les branches étant disposées en peigne ou en étoile à partir dudit orifice d'entrée .

13. Procédé d'analyse mis en oeuvre au moyen d'un dispositif microfluidique selon l'une quelconque des revendications précédentes, toutes les chambres microfluidiques étant initialement à l'état fermé et au moins une des chambres microfluidiques contenant un réactif embarqué, ledit procédé comportant les étapes suivantes :
- injection d'un liquide correspondant au fluide d'intérêt dans le dispositif microfluidique, et
- commutation de l'état des chambres microfluidiques selon une séquence d'opérations prédéterminée adaptée pour contrôler le passage du liquide entre les différentes chambres.

14. Procédé d'analyse selon la revendication 13, **caractérisé en ce qu'**il comporte des étapes de brassage en faisant basculer le liquide entre deux chambres microfluidiques un nombre déterminé de fois.

## Patentansprüche

1. Mikrofluidische Vorrichtung zur Steuerung des Flusses von mindestens einem interessierenden Fluid, **dadurch gekennzeichnet, dass** sie folgendes aufweist:
- ein erstes Substrat (11) mit einer ersten mikrofluidischen Oberfläche (111),
- ein zweites Substrat (13) mit einer zweiten mikrofluidischen Oberfläche (131),
- eine verformbare Membran (15), die zwischen der ersten und der zweiten mikrofluidischen Oberfläche angeordnet ist,
- mindestens eine Folge von Hohlräumen (51), die auf der einen oder anderen der ersten und zweiten mikrofluidischen Oberflächen ausgebildet sind und mit der Membran (15) eine Folge von mikrofluidischen Kammern begrenzen, wobei die verformbare Membran ausgebildet ist, um an jeder Mikrofluidkammer verformt zu werden, um gegen einen Teil der ersten Mikrofluidfläche (111) oder gegen einen Teil der zweiten Mikrofluidfläche (131) gedrückt zu werden, wodurch der Zustand jeder Mikrofluidkammer (5) zwischen einem ersten geschlossenen Zustand, der den Fluss des interessierenden Fluids blockiert, und einem zweiten offenen Zustand, der der Kammer ein vorbestimmtes Volumen zumisst, umgeschaltet werden kann, wobei die Membran dazu ausgebildet ist, den Durchgang des Fluids zu öffnen oder zu blockieren sowie das Fluid von einer Kammer in mindestens eine andere Kammer zu pumpen, und
- mindestens eine Folge von mikrofluidischen Verbindungskanälen (25), die auf einer der ersten und zweiten mikrofluidischen Oberflächen ausgebildet sind, wobei die Folge von mikrofluidischen Kanälen die Folge von mikrofluidischen Kammern aufeinanderfolgend verbindet, wobei die mindestens eine Folge von mikrofluidischen Verbindungskanälen (25) ein kleineres Volumen als die mindestens eine Folge von Hohlräumen (51) aufweist.

2. Mikrofluidische Vorrichtung nach Anspruch 1, **dadurch gekennzeichnet, dass** mindestens eine der mikrofluidischen Kammern ein eingebettetes Reagenz (31) enthält, das derart ausgebildet ist, dass es mit dem interessierenden Fluid reagiert.

3. Mikrofluidische Vorrichtung nach Anspruch 1 oder 2, **dadurch gekennzeichnet, dass** das Volumen eines mikrofluidischen Verbindungskanals (25) etwa zehnmal kleiner ist als das Volumen eines Hohlraums.

4. Mikrofluidische Vorrichtung nach einem der vorhergehenden Ansprüche, **dadurch gekennzeichnet, dass** das mikrofluidische Netzwerk eine Einlassöffnung (7) aufweist, die in dem ersten Substrat (11) ausgebildet ist und mit einem Einlass der mindestens einen Folge von mikrofluidischen Verbindungskanälen (25) verbunden ist, wobei die Öffnung derart ausgebildet ist, dass sie das interessierende Fluid aufnimmt.

5. Mikrofluidische Vorrichtung nach einem der vorhergehenden Ansprüche, **dadurch gekennzeichnet, dass** das erste Substrat, die Membran (15) und das zweite Substrat (13) derart angeordnet sind, dass ein dichter Kontakt zwischen der Membran und der ersten und zweiten mikrofluidischen Oberfläche (111, 131) des ersten und zweiten Substrats (11, 13) gewährleistet ist, während gleichzeitig ein Strömungsraum an den Hohlräumen und mikrofluidischen Verbindungskanälen geschaffen wird.

6. Mikrofluidische Vorrichtung nach Anspruch 5, **dadurch gekennzeichnet, dass** die Verbindung durch Kleben, Plasma oder mechanisches Beschichten ausgebildet wird.

7. Mikrofluidikvorrichtung nach einem der vorhergehenden Ansprüche, **dadurch gekennzeichnet, dass** sie einen Betätigungsmechanismus (21) aufweist, der ausgebildet ist, um auf die verformbare Membran (15) an jeder Mikrofluidikkammer (55) einzuwirken, um den Zustand der ausgewählten Mikrofluidikkammer zu schalten.

8. Mikrofluidische Vorrichtung nach Anspruch 7, **dadurch gekennzeichnet, dass** der Betätigungsmechanismus (21) ein pneumatischer Mechanismus ist, der derart ausgebildet ist, dass er die Membran (15) verformt, indem er Druck über Betätigungslöcher (27) ausübt, die in dem zweiten Substrat (13) ausgebildet sind und auf Höhe der mikrofluidischen Kammern (5) einmünden, wobei die Änderung des Zustands einer beliebigen mikrofluidischen Kammer durch eine Änderung des Druckwerts ausgeübt wird, der über das der mikrofluidischen Kammer entsprechende Betätigungsloch auf die Membran ausgeübt wird.

9. Mikrofluidische Vorrichtung nach einem der vorhergehenden Ansprüche, **dadurch gekennzeichnet, dass** die mindestens eine Folge von Hohlräumen und die mindestens eine Folge von mikrofluidischen Verbindungskanälen auf der ersten mikrofluidischen Oberfläche (111) ausgebildet sind, wobei eine mikrofluidische Kammer (5) in einem offenen Zustand ist, wenn die verformbare Membran (15) auf die zweite mikrofluidische Oberfläche (131) gedrückt wird, so dass die Membran und der entsprechende Hohlraum ein Reservoir mit einem vorbestimmten Volumen abgrenzen, das gleich dem des Hohlraums ist, wodurch das Fließen des interessierenden Fluids in das Reservoir ermöglicht wird, und wobei eine mikrofluidische Kammer in einem geschlossenen Zustand ist, wenn die Membran auf die erste mikrofluidische Oberfläche (111) gedrückt wird, während sie sich der Form des entsprechenden Hohlraums anpasst, so dass das Volumen zwischen der Membran und dem Hohlraum praktisch Null ist, wodurch der Fluss des interessierenden Fluids durch die Kammer blockiert ist.

10. Mikrofluidische Vorrichtung nach einem der Ansprüche 1 bis 8, **dadurch gekennzeichnet, dass** die mindestens eine Folge von Hohlräumen auf der zweiten mikrofluidischen Oberfläche ausgebildet ist und die mindestens eine Folge von mikrofluidischen Verbindungskanälen auf der ersten mikrofluidischen Oberfläche ausgebildet ist, wobei eine mikrofluidische Kammer (5) in einem offenen Zustand ist, wenn die Membran (15) auf die zweite mikrofluidische Oberfläche (131) gepresst wird, während sie sich der Form des entsprechenden Hohlraums anpasst, so dass die Membran und die erste mikrofluidische Oberfläche (111) ein Reservoir mit einem vorbestimmten Volumen begrenzen, das gleich dem des Hohlraums ist, wodurch das Fließen des interessierenden Fluids in das Reservoir ermöglicht wird, und wobei eine mikrofluidische Kammer in einem geschlossenen Zustand ist, wenn die Membran (15) auf die erste mikrofluidische Oberfläche (111) gedrückt wird, so dass das Volumen zwischen der Membran und der ersten Oberfläche praktisch Null ist, wodurch das Fließen des interessierenden Fluids durch die Kammer blockiert wird.

11. Mikrofluidische Vorrichtung, nach einem der vorhergehenden Ansprüche, **dadurch gekennzeichnet, dass**:
die Hohlräume (51) die Form einer Kugelkalotte haben, deren Basis einen Durchmesser zwischen etwa 1 mm und 1 cm hat und deren Höhe zwischen etwa 100 µm und 1 mm liegt,
jeder Kanal der mindestens einen Folge von mikrofluidischen Verbindungskanälen (25) eine Länge zwischen etwa 1 mm und 5 mm und einen Querschnitt zwischen etwa 50 µm und 500 µm Seitenlänge hat, und
jedes der ersten und zweiten Substrate (11, 13) eine Dicke zwischen etwa 200 µm und 4 mm und eine Fläche in der Größenordnung von mehreren Quadratzentimetern aufweist.

12. Mikrofluidische Vorrichtung nach einem der vorhergehenden Ansprüche, **dadurch gekennzeichnet, dass** das mikrofluidische Netzwerk eine Gruppe von mikrofluidischen Zweigen (37) aufweist, die mit derselben Eingangsöffnung (7) verbunden sind und jeweils eine Folge von mikrofluidischen Verbindungskanälen (25) aufweisen, die aufeinanderfolgend eine entsprechende Folge von mikrofluidischen Kammern (5) verbinden, wobei die Zweige von der Eingangsöffnung ausgehend kamm- oder sternförmig angeordnet sind .

13. Analyseverfahren, das mit Hilfe einer mikrofluidischen Vorrichtung nach einem der vorhergehenden Ansprüche durchgeführt wird, wobei sich alle mikrofluidischen Kammern anfänglich im geschlossenen Zustand befinden und mindestens eine der mikrofluidischen Kammern ein eingebettetes Reagenz enthält, wobei das Verfahren die folgenden Schritte aufweist:
- Injizieren einer Flüssigkeit, die dem interessierenden Fluid entspricht, in die mikrofluidische Vorrichtung und
- Schalten des Zustands der mikrofluidischen Kammern gemäß einer vorbestimmten Abfolge von Vorgängen, die derart ausgebildet sind, dass sie den Durchgang der Flüssigkeit zwischen den verschiedenen Kammern steuern.

14. Analyseverfahren nach Anspruch 13, **dadurch gekennzeichnet, dass** es Durchmischungsschritte aufweist, indem die Flüssigkeit zwischen zwei mikrofluidischen Kammern eine bestimmte Anzahl von Malen gekippt wird.

## Claims

1. A microfluidic device for controlling the flow of at least one fluid of interest, **characterized in that** it comprises:
- a first substrate (11) having a first microfluidic surface (111),
- a second substrate (13) having a second microfluidic surface (131),
- a deformable membrane (15) disposed between said first and second microfluidic surfaces,
- at least one series of cavities (51) formed on one or the other of the first and second microfluidic surfaces and delimiting with said membrane (15) a series of microfluidic chambers (5), said deformable membrane being suitable for being deformed at the location of each microfluidic chamber (5) to be applied against part of the first microfluidic surface (111) or against part of the second microfluidic surface (131) thus making it possible to switch the state of each microfluidic chamber (5) between a first closed state blocking the flow of the fluid of interest and a second open state allocating a calibrated volume to said chamber, the volumes of the microfluidic chambers (5) in the open state being identical, the membrane being adapted to open or block the passage of the fluid as well as to pump the fluid from a chamber to at least one other chamber, and
- at least one series of microfluidic communication channels (25) formed on one or other of the first and second microfluidic surfaces, said series of microfluidic channels sequentially connecting said series of microfluidic chambers, said at least one series of microfluidic communication channels (25) having a smaller volume than that of said at least one series of cavities (51).

2. A microfluidic device according to claim 1, **characterized in that** at least one of the microfluidic chambers contains a reagent (31) integrally provided and adapted to react with the fluid of interest.

3. A microfluidic device according to claim 1 or 2, **characterized in that** the volume of a microfluidic communication channel (25) is approximately ten times smaller than the volume of a cavity.

4. A microfluidic device according to any one of the preceding claims, **characterized in that** the microfluidic network comprises an inlet port (7) formed in the first substrate (11) and connected to an inlet of said at least one series of microfluidic communication channels (25), said port being adapted to receive the fluid of interest.

5. A microfluidic device, according to any one of the preceding claims **characterized in that** the first substrate, the membrane (15) and the second substrate (13) are assembled so as to ensure a fluid-tight contact between the membrane and the first and second microfluidic surfaces (111, 131) of the first and second substrates (11, 13) while providing a flow space at the location of the cavities and of the microfluidic communication channels.

6. A microfluidic device according to claim 5, **characterized in that** the assembly is achieved by bonding, by plasma or by mechanical plating.

7. A microfluidic device according to any one of the preceding claims, **characterized in that** it comprises an actuating mechanism (21) adapted to act on the deformable membrane (15) at the location of each microfluidic chamber (5) in order to switch the state of the selected microfluidic chamber.

8. A microfluidic device according to claim 7, **characterized in that** the actuating mechanism (21) is a pneumatic mechanism adapted to deform the membrane (15) by applying a pressure via actuating holes (27) formed in the second substrate (13) and opening at the locations of the microfluidic chambers (5), the change in state of any particular microfluidic chamber being made by modifying the pressure value applied on the membrane via the actuating hole corresponding to said microfluidic chamber.

9. A microfluidic device according to any one of the preceding claims **characterized in that** said at least one series of cavities and said at least one series of microfluidic communication channels are formed on the first microfluidic surface (111), a microfluidic chamber (5) being in an open state when the deformable membrane (15) is applied against the second microfluidic surface (131) such that the membrane and the corresponding cavity delimit a reservoir of predetermined volume equal to that of the cavity thereby enabling the flow of the fluid of interest into said reservoir, and a microfluidic chamber being in a closed state when the membrane is applied against the first microfluidic surface (111) while fitting to the shape of the corresponding cavity such that the volume between the membrane and the cavity is practically zero so blocking the flow of the fluid of interest through said chamber.

10. A microfluidic device according to any one of claims 1 to 8, **characterized in that** said at least one series of cavities is formed on the second microfluidic surface and said at least one series of microfluidic communication channels is formed on the first microfluidic surface, a microfluidic chamber (5) being in an open state when the membrane (15) is applied against the second microfluidic surface (131) while fitting to the shape of the corresponding cavity such that the membrane and the first microfluidic surface (111) delimit a reservoir of predetermined volume equal to that of the cavity thereby enabling the flow of the fluid of interest into said reservoir, and a microfluidic chamber being in a closed state when the membrane (15) is applied against the first microfluidic surface (111) such that the volume between the membrane and the first surface is practically zero thereby preventing the flow of the fluid of interest through said chamber.

11. A microfluidic device, according to any one of the preceding claims **characterized in that**:
- the cavities (51) have the shape of a spherical cap of which the base has a diameter between approximately 1 mm and 1 cm and of which the height is between approximately 100 µm and 1 mm,
- each channel of said at least one series of microfluidic communication channels (25) has a length between approximately 1 mm and 5 mm and a cross-section of approximately 50µm to 500 µm by 50µm to 500 µm, and
- each of said first and second substrates (11, 13) has a thickness between approximately 200 µm and 4 mm and a surface area of the order of several square centimeters.

12. A microfluidic device according to any one of the preceding claims **characterized in that** the microfluidic network comprises a set of microfluidic branches (37) that are connected to a same inlet port (7) and that each comprises a series of microfluidic communication channels (25) sequentially connecting a corresponding series of microfluidic chambers (5), the branches being arranged in the form of a comb or a star starting from said inlet port.

13. An analysis method implemented using a microfluidic device according to any one of the preceding claims, all the microfluidic chambers initially being in the closed state and at least one the microfluidic chambers containing a reagent integrally provided, said method comprising the following steps:
- injecting a liquid constituting the fluid of interest into the microfluidic device, and
- switching the state of the microfluidic chambers according to a predetermined sequence of operations adapted to control the passage of the liquid between the various chambers.

14. An analysis method according to claim 13, **characterized in that** it comprises steps of mixing by shifting the liquid between two microfluidic chambers a set number of times.
